# EUROPÄISCHE PATENTSCHRIFT

(11) **EP 2 758 576 B1**
(45) Veröffentlichungstag und Bekanntmachung des Hinweises auf die Patenterteilung: **22.06.2016**
(21) Anmeldenummer: 12766280.7
(22) Anmeldetag: 20.09.2012
(51) Int. Cl.: D04B 9/14, D01H 5/50

(54) **FALTUNGSSTRECKWERK FÜR EINE SPINNSTRICKVORRICHTUNG**
FOLDING DRAWING SYSTEM FOR A SPIN-KNIT MACHINE
BANC D'ÉTIRAGE PLIEUR POUR UN MÉTIER CIRCULAIRE

(30) Priorität: 21.09.2011 WO PCT/DE2011/001770
(43) Veröffentlichungstag der Anmeldung: 30.07.2014
(73) Patentinhaber: König, Reinhard, 76275 Ettlingen (DE)
(72) Erfinder: König, Reinhard, 76275 Ettlingen (DE)
(74) Vertreter: Hörschler, Wolfram Johannes
(86) Internationale Anmeldenummer: PCT/EP2012/003918
(87) Internationale Veröffentlichungsnummer: WO 2013/041220

(56) Entgegenhaltungen:
- EP-A1- 1 431 433
- DE-A1-102006 006 502

## Beschreibung

Die Erfindung betrifft ein Faltungsstreckwerk für eine Spinnstrickvorrichtung, wie es zum Beispiel in Rundstrickmaschinen eingesetzt wird.

Bei Spinnstrickmaschinen wird aus einer Band- oder Flyervorlage unter Umgehung der klassischen Spinntechnologie ein Gestrick direkt erzeugt. Bei den eingesetzten Streckwerken handelt es sich um Abwandlungen bekannter Streckwerkstypen mit drei, vier oder mehr Walzensätzen. Besondere Vorteile brachte der Einsatz von Vierwalzenfaltungsstreckwerken, deren Charakteristik zueinander senkrecht stehende Walzen sind. Derartige Streckwerke erlauben die Verarbeitung von Streckenband in einem Zuge bei hoher Arbeitsgeschwindigkeit und feinen Garnnummern.

DE 10 2006 006502 A1 offenbart ein Streckwerk für eine Spinnstrickvorrichtung mit zwei Arbeitsstellen (Fig 1a), umfassend aufeinanderfolgend eine Vorverzugszone und Streckwerke.

Die aus dem Stand der Technik bekannten Streckwerke arbeiten bei der Verarbeitung von Streckenband mit sehr hohen Verzügen, die im Bereich von zweihundert und höher liegen. Dabei treten jedoch Probleme im Verzug auf, der die den Prozess stören. Durch den Einsatz von Faltungsstreckwerken kann dieser Mangel vermieden werden, jedoch erfordert der Einsatz von Faltungsstreckwerken einen erheblichen konstruktiven Aufwand. Zudem ist die Handhabung umständlich und gewöhnungsbedürftig.

Aufgabe der vorliegenden Erfindung ist es daher, ein Faltungsstreckwerk für eine Spinnstrickvorrichtung bereitzustellen, mit der eine hohe Baudichte bei leichter Handhabung erreicht wird. Gleichzeitig sollen auch neue Musterungsmöglichkeiten gegeben werden und der Energieeinsatz so niedrig wie möglich gehalten werden.

Weiterhin soll der innere Aufbau eines Faltungsstreckwerkes so gestaltet sein, dass alle Baugruppen leicht bedienbar und zugänglich sind. Ein höherer Bauaufwand im Arbeitssystem ist nur dann zulässig, wenn dadurch die Musterungsmöglichkeiten steigen.

Gelöst wird die Aufgabe durch ein Faltungsstreckwerk für eine Spinnstrickvorrichtung mit zwei Arbeitsstellen, die aufeinanderfolgend umfasst:
- zwei Druckarme, die in einer Vorverzugszone jeweils einen pendelnd gelagerten Rahmen aufweisen, wobei der pendelnd gelagerte Rahmen zwei Walzen trägt,
- einen langen Druckarm mit einer pendelnd gelagerten Walze eines dritten Walzenpaares und einer unteren Wendeschiene eines Wendeschienenpaars und
- einen kurzen Druckarm mit einer pendelnd gelagerten Walze eines Ausgangswalzenpaars.

In einer bevorzugten Ausführungsform der Erfindung werden mehrere Faltungsstreckwerke rund um eine Strickmaschine angeordnet. Die Strickmaschine kann dabei so aufgebaut sein, sie dies aus dem Stand der Technik bekannt ist. Die Faltungsstreckwerke sind im Allgemeinen zu Gruppen zusammengeschlossen, die im Folgenden als Streckwerksgruppen bezeichnet werden. Die Streckwerksgruppen verfügen über Antriebe, die die pro Streckwerksgruppe, innerhalb von Streckwerksgruppen oder auf alle Streckwerksgruppen wirken.

In einer Ausführungsform verfügt eine Streckwerksgruppe über eine Platte, die Teil einer Sektion ist und auf welcher oberhalb Antriebselemente angeordnet sind. Unterhalb der Platte ragen die faserführenden Bauteile heraus. Alle Platten einer Sektion ergeben eine Trennfläche. In einer Sektion sind dabei mehrere Faltungsstreckwerke parallel zusammengefasst. Besonders bevorzugt ist es, wenn 8 Arbeitsstellen zu einer Sektion zusammengefasst sind.

Ein Faltungsstreckwerk umfasst vier Walzenpaare. Von diesen liegen zwei senkrecht und zwei waagerecht. Durch die Anordnung der Walzenpaare ergeben sich drei Verzugszonen. Eine Vorverzugszone, eine Faltungszone und eine Hauptverzugszone.

Das Faltungsstreckwerk umfasst weiterhin drei Druckarmtypen, den Druckarm der Vorverzugszone, den langen Druckarm und den kurzen Druckarm.

Im Druckarm der Vorverzugszone sind in einem pendelnd gelagerten Rahmen zwei mitlaufende Walzen beidseitig gelagert, wobei der pendelnd gelagerte Rahmen gegen treibende Walzen gedrückt wird.

Das erfindungsgemäß ausgebildete Faltungsstreckwerk wird auch als Faltungsstreckwerksdoppel bezeichnet, weil eingangsseitig zwei senkrecht stehende Druckarme der Vorverzugszone parallel angeordnet sind, die die nachfolgenden paarweise arbeitenden Druckarme mit Material versorgen. Damit sind in der kleinsten, arbeitsfähigen Einheit vier Druckarme vorhanden.

Der lange Druckarm ist unterhalb der Platte und der Vorverzugszone schwenkbar gelagert. Er ist gegen die Platte hin fixierbar. Der lange Druckarm trägt eine pendelnd gelagerte Walzen, gegebenenfalls ein Führungswalzenpaar und eine Druckwalze eines Druckwalzenpaars, die mit ihrem Konterpart einen Klemmpunkt bildet, sowie eine untere Wendeschiene.

Der kurze Druckarm ist, in Materiallaufrichtung gesehen, außerhalb der Hauptverzugszone schwenkbar gelagert.

In einer bevorzugten Ausführungsform der Erfindung sind zwischen dem dritten Walzenpaar und dem Wendeschienenpaar am langen Druckarm Spann- und Führungselemente und/oder ein Druckwalzenpaar angeordnet. Mit den Spann- und Führungselementen werden die zu streckenden Riemchen, die der Strickmaschine zugeführt werden, geführt. Das Druckwalzenpaar dient zur Klemmung von Fasermaterial zwischen Riemchen.

Um die in dem im Druckarm der Vorverzugszone pendelnd gelagerten Rahmen getragenen Walzen anzutreiben, wird der pendelnd gelagerte Rahmen gegen ein Paar treibende Walzen gepresst.

Die treibenden Walzen haben vorzugsweise einen größeren Durchmesser als die im pendelnd gelagerten Rahmen getragenen Walzen. Das Verhältnis der Durchmesser der treibenden Walzen zu den im pendelnd gelagerten Rahmen getragenen Walzen liegt beispielsweise bei 5:3. Bevorzugt ist es weiterhin, wenn in Laufrichtung des Streckenbandes die erste im pendelnd gelagerten Rahmen getragene Walze Nachhang gegenüber der zugehörigen treibenden Walze und die zweite im pendelnd gelagerten Rahmen getragene Walze Vorhang gegenüber der zugehörigen treibenden Walze hat. Als Lager für die im pendelnd gelagerten Rahmen getragenen Walzen und die zugehörigen treibenden Walzen kann jedes beliebige, dem Fachmann bekannte Lager eingesetzt werden. Aufgrund der Geschwindigkeit, mit der die im pendelnd gelagerten Rahmen getragenen Walzen und die zugehörigen treibenden Walzen rotieren, ist es ausreichend, Kunststoffgleitlager zur Lagerung dieser Walzen zu nutzen. Hierzu wird die Welle der Walze in einer Hülse im Kunststoffgleitlager gelagert. Vorzugsweise an einem Ende der Welle ein Zahnriemenrad angebracht, über das die Welle angetrieben wird. An dem dem Zahnriemenrad gegenüberliegenden Ende der Welle befindet sich vorzugsweise ein garnierter Bezug. Die Hülse selbst ist beispielsweise in einem mit der Platte verbundenen Bauteil positioniert oder sitzt direkt hinter der Platte.

Der Antrieb der treibenden Walzen, die mit den im pendelnd gelagerten Rahmen getragenen Walzen jeweils ein Walzenpaar bilden, erfolgt vorzugsweise mit Zahnriemen oder Stirnradsätzen, wobei es insbesondere bevorzugt ist, wenn alle treibenden Walzen untereinander mit Zahnriemen oder Stirnradsätzen angetrieben werden. Weiterhin ist es bevorzugt, wenn ein in der Maschine umlaufender Zahnriemen sein Moment in ein Dreiwegegetriebe mit einem Übersetzungsverhältnis von 1:1 überträgt. Das Moment wird dann an die treibenden Walzen weitergegeben. Ein notwendiger Anspannverzug kann beispielsweise durch unterschiedliche Durchmesser der treibenden Walzen, gegen die der pendelnd gelagerte Rahmen gepresst wird, und der treibenden Walze des dritten Walzenpaars realisiert werden.

Um die im pendelnd gelagerten Rahmen getragenen Walzen gegen die treibenden Walzen zu pressen, ist in einer Streckwerksgruppe zum Beispiel im pendelnd gelagerten Rahmen ein erstes Füllstück aufgenommen und zwischen den treibenden Walzen ein zweites Füllstück aufgenommen, wobei im zweiten Füllstück ein Kolben eingebettet ist, der gegen den pendelnd gelagerten Rahmen oder das erste Füllstück eines benachbarten Faltungsstreckwerks drückt.

In einer Ausführungsform weist der lange Druckarm eine pendelnd gelagerte Walze für das dritte Walzenpaar auf, wobei die Walzen so miteinander verbunden sind, dass diese sich gegensinnig mit gleicher Umfangsgeschwindigkeit drehen. Das dritte Walzenpaar weist vorzugsweise ebenfalls eine treibende und eine getriebene Walze auf. Weiterhin ist es bevorzugt, wenn der Achsabstand der treibenden und der getriebenen Walze des dritten Walzenpaares kleiner ist als die Summe aus den Radien der Walzen und der Dicke der über die Walzen laufenden Riemchen.

Um eine gleiche Umfangsgeschwindigkeit der Walzen zu realisieren, ist vorzugsweise auf der Welle jeweils mindestens ein Zahnrad angeordnet, wobei die Zahnräder eines Walzenpaares jeweils axial an der gleichen Position liegen. Bei gleichem Walzendurchmesser der Walzen des Walzenpaares haben die Zahnräder ein Übersetzungsverhältnis von 1:1. Besonders bevorzugt ist es weiterhin, wenn die Zahnräder eine Evolventenverzahnung aufweisen.

Der notwendige Druck der Walzen des Walzenpaares gegeneinander wird insbesondere auch dadurch erzielt, dass die Durchmesser der Walzen inklusive der über die Walzen laufenden Riemchen größer sind als die zugehörigen Wälzkreise der Zahnradstufe.

Bevorzugt ist es weiterhin, wenn die Walzen des Walzenpaares aneinander gepresst werden. Hierzu ist es zum Beispiel möglich, den Anpressdruck durch Federn oder pneumatisch aufzubauen.

In einer Ausführungsform der Erfindung sind die Spann- und Führungselemente als Rollen mit Bordscheiben ausgebildet sind, wobei die Riemchen an den Bordscheiben geführt werden. Dies verhindert, dass die Riemchen beliebig über die Walzen rutschen können und auf diese Weise ihre vorgesehene Position verlassen, was zu Störungen im Betrieb der Strickmaschine führen kann.

In einer weiteren bevorzugten Ausführungsform weist das Druckwalzenpaar einen einstellbaren Abstand zu dem Wendeschienenpaar auf. Weiterhin ist auch das Wendeschienenpaar vorzugsweise einstellbar. Hierzu kann das Wendeschienenpaar geschwenkt oder verschoben werden. Zum Schwenken und/oder Verschieben der unteren Wendeschiene ist vorzugsweise ein schwenk- und verschiebbarer Zylinder im langen Druckarm aufgenommen ist. Zum Verschieben des Zylinders ist es zum Beispiel möglich, eine Schraube einzusetzen und durch Drehen der Schraube den Zylinder zu verschieben. Hierdurch ist eine präzise Einstellung möglich. Zudem wird durch die Verwendung der Schraube die Position des Zylinders gesichert. Die Sicherung des Schwenkwinkels bei einem Verschwenken des Zylinders lässt sich beispielsweise durch eine Klemmverbindung realisieren.

Eine Einstellung des langen Druckarms lässt sich realisieren, indem dieser in einer bevorzugten Ausführungsform in einem Drehpunkt und einem Fixierpunkt gelagert ist, wobei der Fixierpunkt in der Vorverzugszone liegt. Weiterhin ist es bevorzugt, wenn der lange Druckarm gegen die Platte, die Teil einer Sektion ist und auf welcher oberhalb Antriebselemente angeordnet sind und unterhalb derer die faserführenden Bauteile herausragen, verspannt werden kann. Zum Verspannen kann jede beliebige geeignete Vorrichtung eingesetzt werden, die dem Fachmann bekannt ist.

In einer Ausführungsform der Erfindung ist der kurze Druckarm in axialer Richtung bewegbar gelagert. Die bewegbare Lagerung des kurzen Druckarms kann beispielsweise durch eine Changiervorrichtung realisiert werden.

Dem Ausgangswalzenpaar ist vorzugsweise eine Saugvorrichtung zugeordnet, wobei zusätzlich Blasvorrichtungen umfasst sein können, die so angeordnet sind, dass ein aus den Blasvorrichtungen austretender Gasstrom so gerichtet ist, dass Fasern in Richtung der Saugvorrichtung geblasen werden. Die Saugvorrichtung dient dem Absaugen von Faserflug. Auf die Ausgangswalzen folgt eine Spinndüse mit nachfolgendem Spinnrohr, das an einer Strickvorrichtung mündet.

Um die faserführenden Bauteile, insbesondere die Druckarme der Vorverzugszone, den langen Druckarm und den kurzen Druckarm montieren zu können, ist es vorteilhaft, wenn an der Platte, die Teil einer Sektion ist und auf welcher oberhalb Antriebselemente angeordnet sind und unterhalb derer die faserführenden Bauteile herausragen, Seitenwände ausgebildet sind. In den Seitenwänden sind vorzugsweise Lagerstellen für den Drehpunkt des langen Druckarms und die treibenden Walzen des dritten Walzenpaars und des Ausgangswalzenpaars ausgebildet. Die Lagerstellen sind für eine einfache Montage insbesondere als geteilte Lager ausgeführt.

Weiterhin ist es bevorzugt, wenn die treibende Walze des Ausgangswalzenpaares in einer Seitenwand schwenkbar gelagert ist.

In einer bevorzugten Ausführungsform verfügen die in einer Sektion zusammengefassten Faltungsstreckwerksdoppel über gemeinsame Antriebsorgane. Hierbei werden die treibenden Walzen der Walzenpaare der Vorverzugszone, des dritten Walzenpaars und des Ausgangswalzenpaars gemeinsam über ein Antriebsorgan angetrieben. Als Antriebsorgan dient zum Beispiel ein Elektromotor mit einem geeigneten Getriebe. Neben dem gemeinsamen Antrieb für die treibenden Walzen eines Faltungsstreckwerkdoppels ist es auch möglich und bevorzugt die treibenden Walzen mehrerer Faltungsstreckwerksdoppel, insbesondere aller Faltungsstreckwerksdoppel einer Sektion, durch ein gemeinsames Antriebsorgan anzutreiben. Alternativ können auch jeweils die entsprechenden treibenden Walzen paralleler Faltungsstreckwerksdoppel durch gemeinsame Antriebsorgane angetrieben werden.

Bei einer Ausgestaltung mit einem umlaufenden Zahnriemen ist es weiterhin vorteilhaft, wenn das Moment über ein Winkelgetriebe an die treibenden Walzen des Ausgangswalzenpaares übertragen wird. Vorzugsweise wird das Moment über das Winkelgetriebe mit einer Übersetzung ins Schnelle eingeleitet. An das Winkelgetriebe kann sich eine Zahnriemenstufe ebenfalls mit einer Übersetzung ins Schnelle anschließen, wodurch die treibende Walze des Ausgangswalzenpaares angetrieben wird.

Vor dem Faltungsstreckwerk ist vorzugsweise ein Leitelement, der sogenannte Trocar, angeordnet, das der Faserbandführung dient. Das Ende des üblicherweise kreisrund ausgeführten Trocars weist einen verengenden, abgeplattet länglichen Querschnitt auf, was der Stabilisierung des Fasereinlaufes dient und den Faltungsvorgang stabilisiert.

Um den im Faltungsstreckwerk erzeugten Faden beispielsweise einer nachfolgenden Strickvorrichtung, beispielsweise einer Rundstrickmaschine, zuzuführen, umfasst das Faltungsstreckwerk in einer bevorzugten Ausführungsform einen justierbaren Düsenstock, in dem Spinndüsen verschiebbar aufgenommen sind, wobei die Spinndüsen auf einen von dem Ausgangswalzenpaar gebildeten Zwickel ausgerichtet sind. Der für den Betrieb der Spinndüsen notwendige Gasstrom, insbesondere Luftstrom, wird zum Beispiel durch im Inneren der einzelnen Spinndüsen liegende Pressluftkanäle bereitgestellt.

Im Düsenstock ist vorzugsweise weiterhin eine Ausnehmung aufgenommen, in der sich der kurze Druckarm bewegen kann. Dies ermöglicht eine genaue Positionierung der Spinndüsen in Bezug auf das Ausgangswalzenpaar. Weiterhin ist es bevorzugt, wenn die Spinndüsen und sich an die Spinndüsen anschließende Spinnrohre in einem Winkel von 25 bis 45°, beispielsweise 30°, auf eine Fontour 8.1 zulaufen.

Die obere Wendeschiene des Wendeschienenpaars ist vorzugsweise über einen Wendeschienenträger mit einer Barre und einer Achse schwenkbar in einer zweiten Barre gelagert. Die zweite Barre ist vorzugsweise höhenverstellbar mit einem Gehäuse der Spinnstrickvorrichtung verbunden. Zur Höhenverstellung können zum Beispiel Führungssäulen eingesetzt werden. Zur Einstellung der Höhe kann beispielsweise ein Feder/Schraubsystem genutzt werden.

Ausführungsbeispiele der Erfindung sind in den Figuren dargestellt und werden in der nachfolgenden Beschreibung näher erläutert.

Es zeigen:
- Figur 1: ein erfindungsgemäß ausgebildetes Faltungsstreckwerk,
- Figur 1a: einen langen Druckarm,
- Figur 2: eine Schnittdarstellung der treibenden Walzen der Walzenpaare der Vorverzugszone,
- Figur 3: einen pendelnd gelagerten Rahmen am Druckarm der Vorverzugszone,
- Figur 4: eine Anordnung der Walzenpaare der Vorverzugszone,
- Figur 5: Schnittdarstellung der Walzenpaare der Vorverzugszone in einer Ausführungsform,
- Figur 6: ein Ausführungsbeispiel einer Vorverzugsgruppe,
- Figur 7: das dritte Walzenpaar,
- Figur 8: eine dreidimensionale Darstellung des langen Druckarms,
- Figur 8a: Lagerung der unteren Wendeschiene am langen Druckarm in Schnittdarstellung,
- Figur 9: mögliche Positionen der Wendeschienen des Wendeschienenpaars zueinander,
- Figur 10: eine Saug- und Blasvorrichtung zur Aufnahme des Fadens,
- Figur 11: Gestaltung der Seitenwände eines Faltungsstreckwerks,
- Figur 12: Schwenklagerung der treibenden Welle des dritten Walzenpaars,
- Figur 13: eine Sektion mit 8 Arbeitsstellen in Unteransicht,
- Figur 14: ein Tragwerk für eine Sektion,
- Figur 15: einen Düsenstock,
- Figur 16: einen Verstellmechanismus für die obere Wendeschiene.

In Figur 1 ist ein erfindungsgemäß ausgebildetes Faltungsstreckwerk dargestellt.

Bei einem Faltungsstreckwerk befinden sich an einer Platte 1 zwei Seitenwände 1.1, in denen einzelne Bauteile gelagert sind. Oberhalb der Platte 1 liegt ein Bauraum für Antriebsorgane, unterhalb liegt ein Bauraum für faserführende Bauteile.

In Materiallaufrichtung sind folgende Bauteile angeordnet:
Ein Trocar 2 ist steckbar in einem von der Platte 1 und den Seitenwänden 1.1 gebildeten Gestell angeordnet. Der Trocar 2 führt Streckenband an ein erstes Walzenpaar WI/W1 einer Vorverzugszone. Ein Ende des Trocars 2 weist in Achsrichtung des ersten Walzenpaars WI/W1 einen länglichen Querschnitt auf. Hierdurch wird Streckenband über die gesamte Breite der Walzen WI, W1 des ersten Walzenpaars verteilt, wodurch die Materialfaltung in der Faltungszone verbessert wird.

Neben dem ersten Walzenpaar WI/W1 umfasst die Vorverzugszone zusätzlich ein zweites Walzenpaar WII/W2. Sowohl das erste Walzenpaar WI/W1 als auch das zweite Walzenpaar WII/W2 umfasst eine treibende Walze WI beziehungsweise WII.

Dem zweiten Walzenpaar WII/W2 folgt ein drittes, um 90° gedrehtes Walzenpaar WIII/W3. Zwischen dem zweiten Walzenpaar WII/W2 und dem dritten Walzenpaar WIII/W3 befindet sich eine Faltungszone. Die Walzen WIII/W3 des dritten Walzenpaars tragen Riemchen 3, 3.1, die in bekannter Weise über ein Wendeschienenpaar bildende Wendeschienen 4, 4.1 laufen.

In der hier dargestellten Ausführungsform sind zwischen den Walzen WIII/W3 des dritten Walzenpaars und den Wendeschienen 4, 4.1 Spann- oder Führungsrollen 5, 5.1 angeordnet. Die Spann- oder Führungsrollen 5, 5.1 sind dabei vorzugsweise federnd gelagert.

Zwischen den Spann- und Führungsrollen 5, 5.1 ist in der hier dargestellten Ausführungsform des Weiteren ein Druckwalzenpaar 6, 6.1 angeordnet, welches der Klemmung des Fasermateriales zwischen Riemchen 3, 3.1 dient.

An das dritte Walzenpaar WIII/W3 schließt sich ein Ausgangswalzenpaar WIV/W4 an. In Faserlaufrichtung ist hinter dem Ausgangswalzenpaar WIV/W4 eine Spinndüse 7 samt Spinnrohr 8 angeordnet. Das Spinnrohr 8 mündet an der Fontour einer Strickvorrichtung, beispielsweise einer Rundstrickmaschine.

Die getriebene Walze W3 des dritten Walzenpaars WIII/W3 ist an einem langen Druckarm 12 pendelnd gelagert. Der lange Druckarm 12 ist hier in Arbeitsstellung als auch - gestrichelt - in ausgeschwenkter Position dargestellt.

Das Faltungsstreckwerk umfasst weiterhin einen kurzen Druckarm 15. Der kurze Druckarm 15 ist auf einer Achse 15.1 gelagert und als Doppelhebel ausgeführt. An dem kurzen Druckarm 15 greift ein Druckzylinder 15.2 an. Dem Druckarm 15 ist eine hier nicht dargestellte Changiervorrichtung zugeordnet, die eine axiale Bewegung der Achse 15.1 ermöglicht. Dadurch wird das "Einlaufen" der Ausgangswalzen W4, W IV verhindert.

Mit der Platte 1 ist ein Träger 17 verbunden. Der Träger 17 trägt eine Spann- und Führungsrolle 5 und eine Druckwalze 6. Die Druckwalze 6 wird gegen die Druckwalze 6.1 des langen Druckarmes 12 gespannt. Hierzu kann zum Beispiel, wie in Figur 1 dargestellt, eine pneumatische Vorrichtung 17.1 eingesetzt werden. Alternativ ist es auch möglich, zum Spannen der Druckwalze 6 gegen die Druckwalze 6.1 des langen Druckarms 12 einen Federmechanismus einzusetzen.

Figur 1a zeigt den langen Druckarm. Im langen Druckarm 12 ist die pendelnd gelagerte Walze W3 des dritten Walzenpaars WIII/W3 aufgenommen. Weiterhin ist in der hier dargestellten Ausführungsform ein Druckmechanismus 11 umfasst, einen Pneumatikzylinder 11.1 und Hebel 11.2 umfassend. Mit dem Druckmechanismus 11 wird die getriebene Walze W3 gegen die treibende Walze WIII gedrückt.

Im langen Druckarm 12 sind Riemchenspannmittel in Form von Spann- und Führungsrollen 5, 5.1 vorhanden. Die Spann- und Führungsrollen 5, 5.1 sind als kugelgelagerte Rollen mit Bordscheiben ausgeführt und liegen unmittelbar neben der getriebenen Walze W3. Die Gegenstücke dazu entsprechend neben der treibenden Walze WIII. Durch die erfindungsgemäße Gestaltung ergibt sich ein perfekter Lauf der Riemchen 3, 3.1, was sich dadurch bemerkbar macht, dass die Riemchen 3, 3.1 nicht ausbauchen, was bei Konstruktionen, wie sie aus dem Stand der Technik bekannt sind, der Fall ist.

Im langen Druckarm12 ist vorzugsweise weiterhin ein Druckwalzenpaar 6, 6.1 angeordnet. Das Druckwalzenpaar 6, 6.1 ist bezüglich der Ausgangswalzen WIV, W4 im Abstand einstellbar. Der Abstand wird entsprechend der Stapellänge der Fasern gewählt. Bevorzugt ist eine der Druckwalzen 6, 6.1 fix und das Gegenstück pendelnd gelagert. Vorzugsweise ist die Druckwalze 6 fix und die im langen Druckarm 12 aufgenommene Druckwalze 6.1 pendelnd gelagert.

Figur 2 zeigt eine Schnittdarstellung der treibenden Walzen der Walzenpaare der Vorverzugszone.

Auf einer Welle 9 der treibenden Walzen WI, WII der Walzenpaare der Vorverzugszone sitzt an einem Ende ein Zahnriemenrad 9.1 und am anderen Ende ein garnierter Bezug 9.2. Der garnierte Bezug 9.2 ist in der hier dargestellten Ausführungsform durch eine Scheibe mit einer Schraube in der Welle 9 gesichert. Neben der hier dargestellten Sicherung kann der garnierte Bezug 9.2 auch auf jede beliebige andere Weise, die dem Fachmann bekannt ist, gesichert werden. Die Welle 9 ist in einer Hülse 9.3 mit Kunststoffgleitlagern 9.4 gelagert. Eine Spinnvorrichtung, insbesondere für den Einsatz in einer Rundstrickmaschine enthält üblicherweise eine sehr große Anzahl an Arbeitsstellen. Da die Wellen jeweils beidseitig gelagert sind, ist die Anzahl von Lagerstellen doppelt so groß wie die Anzahl der Arbeitsstellen. Bei einer üblichen Rundstrickmaschine können dies mehrere hundert Lagerstellen sein. Da die treibenden Walzen WI, WII des ersten und des zweiten Walzenpaars relativ langsam drehen, können im Vergleich zu anderen Lagern deutlich kostengünstigere Kunststoffgleitlager eingesetzt werden.

In Figur 3 ist ein pendelnd gelagerter Rahmen 10.1 an einem Druckarm 10 der Vorverzugszone dargestellt. Im pendelnd gelagerten Rahmen 10.1 sitzen die getriebenen Walzen W1, W2 des ersten und des zweiten Walzenpaars. Die Walzen W1, W2, sind metallisch glatt und laufen wie die getriebenen Walzen WI, WII des ersten und zweiten Walzpaars ebenfalls vorzugsweise in Kunststoffgleitlagern, die hier nicht dargestellt sind.

Eine Anordnung der Walzenpaare der Vorverzugszone ist in Figur 4 dargestellt. Die Vorverzugszone umfasst das erste Walzenpaar WI/W1 und das zweite Walzenpaar WII/W2. Vorzugsweise haben die treibenden Walzen WI, WII einen größeren Durchmesser als die getriebenen Walzen W1, W2. Die getriebenen Walzen W1, W2 und die treibenden Walzen WI, WII des ersten und zweiten Walzenpaares sind dabei vorzugsweise jeweils gleich groß. In einer besonders bevorzugten Ausführungsform beträgt das Verhältnis der Durchmesser der treibenden Walzen WI, WII zum Durchmesser der getriebenen Walzen W1, W2 ungefähr 5:3. Die getriebenen Walzen W1, W2 werden im pendelnd gelagerten Rahmen 10.1 gelagert. Der pendelnd gelagerte Rahmen 10.1 wird vorzugsweise mittig durch eine Kraft F belastet, so dass die getriebenen Walzen W1, W2 gegen die treibenden Walzen WI, WII gedrückt werden.

Die getriebenen Walzen W1, W2 sind vorzugsweise kleiner gehalten als bei aus dem Stand der Technik bekannten Faltungsstreckwerken. Bei bekannten Streckwerken wird ein entsprechend kleiner Durchmesser vermieden, da kleine Walzen zur Wickelbildung neigen.

Der Achsabstand der treibenden Walzen WI, WII wird vorzugsweise größer oder kleiner gewählt als der Achsabstand der getriebenen Walzen W1, W2. Besonders bevorzugt ist der Achsabstand der getriebenen Walzen W1, W2 größer als der Achsabstand der treibenden Walzen WI, WII. In diesem Fall kommt es zu einem Selbstreinigungseffekt und einem, in Richtung auf das dritte Walzenpaar WIII/W3 gesehen, eindeutigen Austritt des Materials, das heißt, dass das Material nicht pendelt, so dass die Faltung nicht gestört wird.

Besonders bevorzugt ist es, wenn der Achsabstand der Walzen W1, W2 und der Achsabstand der Walzen WI, WII so gewählt wird, dass die Walzen WI, WII und W1, W2 ein umschreibendes Rechteck 11 an allen Seiten berühren.

Figur 5 zeigt eine Schnittdarstellung der Walzenpaare der Vorverzugszone in einer Ausführungsform.

Der pendelnd gelagerte Rahmen 10.1, in dem die Walzen W1, W2 des ersten und des zweiten Walzenpaares getragen sind, umschließt ein erstes Füllstück 10.2. Zwischen den treibenden Walzen WI, WII ist ein zweites Füllstück 10.3 aufgenommen. Zwischen dem ersten Füllstücken 10.2 und dem zweiten Füllstück 10.3 bildet sich ein geschlossener Kanal, in dem das Fasermaterial läuft. Bei größer gewählten Achsabständen kann das erste Füllstück 10.2 oder das zweite Füllstück 10.3 eine Nase 10.4 aufweisen, die dem Zweck dient, den Verzugsvorgang zu beruhigen.

In einer bevorzugten Ausführungsform ist im zweiten Füllstück 10.3 ein Kolben 10.5 aufgenommen, der eine Kraft F auf einen pendelnd gelagerten Rahmen 10.1 eines benachbarten Faltungsstreckwerks ausübt.

In Figur 6 ist ein Ausführungsbeispiel einer Vorverzugsgruppe gezeigt. In einer Vorverzugsgruppe sind mehrere Faltungsstreckwerke zu einer Sektion zusammengefasst. Die Vorverzugszone jedes Faltungsstreckwerks umfasst einen Trocar 2, das erste Walzenpaar WI/W1, das zweite Walzenpaar WII/W2, das erste Füllstück 10.2 mit der daran ausgebildeten und hier nur angedeuteten Nase 10.4, das zweite Füllstück 10.3, den Kolben 10.5 sowie die treibende Walze WIII des dritten Walzenpaars WIII/W3 der benachbarten Faltungszone, die um 90° zu den Walzen des ersten Walzenpaars WI/W1 und des zweiten Walzenpaars WII/W2 gedreht ist.

In Figur 7 ist das dritte Walzenpaar schematisch dargestellt. Zwischen der treibenden Walze WIII und der getriebenen Walze W3 des dritten Walzenpaars ist in einer bevorzugten Ausführungsform eine Zahnradstufe 13 angeordnet. Mit der Zahnradstufe 13 wird der Synchronlauf zwischen den über die Walzen WIII, W3 laufenden Riemchen 3, 3.1 verbessert. Die Zahnradstufe 13 hat ein Übersetzungsverhältnis von 1:1. Vorzugsweise kommt für die Zahnradstufe 13 eine Evolventenverzahnung zum Einsatz, welche gegen Achsabstandsveränderungen unempfindlich ist.

Die auf den Walzen WIII, W3 laufenden Riemchen 3, 3.1 berühren sich unter Druck. Hierzu wird der der theoretisch richtige Achsabstand der Walzen WIII, W3 etwas überschritten, so dass die Walzenkreise 13.2 sich nicht berühren. Um die Berührung der Riemchen 3, 3.1 sicherzustellen, ist der Achsabstand kleiner als die Summe aus den Radien der Walzenkreise 13.2 und der Dicke der Riemchen 3, 3.1. Durch die Berührung der Riemchen unter Druck wird der Riemchengleichlauf garantiert.

Figur 8 zeigt eine dreidimensionale Darstellung des langen Druckarms und Figur 8a eine Lagerung der unteren Wendeschiene am langen Druckarm in Schnittdarstellung.

In den Seitenwänden 12.1 des langen Druckarms 12 ist ein Zylinder 12.2 dreh- und fixierbar gelagert. Es ist ein gabelförmig ausgebildeter Druckarmträger 12.3 vorhanden der im Zylinder 12.2 geführt wird. In diesen greift eine Zylinderschraube 12.4 ein, die ihrerseits im Zylinder 12.2 geführt und durch eine schraubbare Hülse 12.5 gesichert wird. Durch Drehung der Zylinderschraube 12.4 bewegt sich der Druckarmträger 12.3 aufwärts oder abwärts. Durch Drehung des Zylinders 12.2 kann der Druckarmträger 12.3 geschwenkt werden. Dadurch wird eine genaue Einstellung der unteren Wendeschiene 4.1 bezüglich des Ausgangswalzenpaares W IV/W4 möglich.

In Figur 9 ist die Lage der Wendeschienen 4, 4.1 zueinander dargestellt. Die Wendeschienen 4, 4.1 lassen sich erfindungsgemäß in eine Lage bringen, die einer negativen Maulweite 4.3 entspricht. Im Unterschied dazu haben die aus dem Stand der Technik bekannten Wendeschienen einen Abstand voneinander (Maulweite), der zum Beispiel durch das Einlegen von Abstandskörpern, sogenannten Clips, einstellbar ist und der mit steigender Geschwindigkeit größer gewählt wird.

In Figur 1 ist die Befestigung des langen Druckarmes 12 gegen die Platte 1 einer Sektion zu erkennen. Der lange Druckarm 12 ruht in einem Drehpunkt 14 und einem Fixierpunkt 14.1. In dieser Lage wird er zum Beispiel durch lösbare Befestigungsmittel 14.2 gehalten. Als lösbares Befestigungsmittel 14.2 eignet sich zum Beispiel eine Schraube. Alternativ kann aber auch ein Verriegelungsmechanismus eingesetzt werden, der sich schnell öffnen und schließen lässt. Diese Konstruktion ist notwendig, damit das Wendeschienenpaar 4, 4.1 in keinem Fall gegen das Ausgangswalzenpaar W IV/W4 gepresst werden kann, wie das bei einer Konstruktion, wie sie aus dem Stand der Technik bekannt ist, möglich wäre.

In Figur 10 sind Saug- und Blasvorrichtungen für das Ausgangswalzenpaar W IV/W4 dargestellt. Normalerweise ist eine Saugvorrichtung bei Streckwerken an der harten Ausgangswalze vorhanden, um gefürchtete Walzenwickel zu vermeiden. Da ein Faltungsstreckwerk sehr schnell läuft, sind weitere Maßnahmen sinnvoll.

Erfindungsgemäß wird jeder Ausgangswalze W IV, W4 ist eine Saug- und Blasvorrichtung 16.1, 16.2 zugeordnet. Die Saugvorrichtungen 16.1 sind wie üblich geführt, allerdings sind zusätzlich Blasdüsen 16.2 vorgesehen. Pro Saugvorrichtung 16.1 sind zwei Blasdüsen 16.2 zugeordnet, deren Luftströme so gerichtet sind, dass abgespreizte Fasern auf die Saugvorrichtungen getrieben werden.

Die Saug und Blasvorrichtung 16.1/16.2 der Ausgangswalzen W IV, W4 sind mit dem kurzen Druckarm 15 verbunden und schwenken mit diesem aus.

Figur 11 zeigt die Gestaltung der Seitenwände 1.1 einer Sektion. An der Platte 1 sitzen zwei Seitenwände 1.1. Der von einer Achse gebildete Drehpunkt 14 des langen Druckarms 12 ruht in einem geteilten Lager, welches durch die Seitenwand 1.1 und eine vordere Wand 1.1.1 gebildet wird.

Die Walze WIII ist ebenfalls geteilt gelagert, wobei das geteilte Lager in der Seitenwand 1.1 durch Einsatz eines Teilwandstückes 1.1.2 realisiert wird. Falls ein Riemchen 3 gewechselt werden muss, kann so auf einfache Weise die Walze WIII aus der Lagerung gelöst werden, so dass das Riemchen 3 zugänglich ist. Das Lösen kommt zwar einer teilweisen Demontage gleich, ist jedoch zumutbar.

Die Lagerung für die Ausgangswalze W IV wird als geteiltes Lager mit einem Teilwandstück 1.1.3 und die Lagerung für die Achse 15.1 des kurzen Druckarms 15 als geteiltes Lager mit einem Teilwandstück 1.1.4 in der Seitenwand 1.1 realisiert.

In einer bevorzugten Ausführungsform ist die Walze WIII einseitig schwenkbar gelagert. Auf diese Weise kann durch Entfernen nur eines Teilwandstücks 1.1.3 ein Riemchen 3 gewechselt werden. Hierdurch wird die Handhabung erleichtert. Eine solche Schwenklagerung der treibenden Welle des dritten Walzenpaars WIII/W3 ist in Figur 12 dargestellt.

Figur 13 zeigt eine Sektion mit 8 Arbeitsstellen in Unteransicht. Hier sind beispielsweise acht Arbeitsstellen nebeneinander angeordnet. Es sind die treibenden Walzen WI, WII der Vorverzugszone und die treibenden Walzen WIII und WIV dargestellt.

Die treibenden Walzen WI verfügen über einen gemeinsamen Antrieb, der zum Beispiel durch einen Zahnriemen oder Stirnradsätze realisiert wird. Der Antrieb der treibenden Walzen WII kann auf die gleiche Weise realisiert werden.

Zwischen den Walzen WII und den Walzen WIII herrscht ein Anspannverzugsverhältnis. Bei einer bevorzugten Antriebsausführung wird ein Dreiwegegetriebe verwendet, das senkrecht im Raum steht und dessen erster senkrechter Abtrieb mit der Walze WII verbunden ist, wobei der waagerechte Abtrieb die Walze WIII antreibt. Das Übersetzungsverhältnis ist 1:1, wobei der Anspannverzug dadurch realisiert wird, dass die Walzen WII und WIII unterschiedliche Durchmesser aufweisen. Zum Beispiel ist der Durchmesser der Walze WIII 1,2 mal so groß wie der Durchmesser der Walze WII. Der Durchmesserunterschied wird dabei so gewählt, dass der gewünschte Geschwindigkeitsunterschied der Umfangsgeschwindigkeit der Walzen WII und WIII hierdurch realisiert wird.

Die Ausgangswalze W IV wird separat angetrieben, das heißt unabhängig von den Antrieben für die Walzen WI, WII und WIII.

Der Antrieb der Walzen erfolgt zum Beispiel durch Servomotoren die zentral oder als Einzelantriebe konzipiert sind. Bei Einzelantrieben ergeben sich vielfältige Musterungsmöglichkeiten.

Wird ein zentraler Antrieb für Ausgangswalze W IV gewählt, so ist ein umlaufender Zahnriementrieb vorhanden, der waagrecht im Raum liegt. Er treibt einen Winkeltrieb, der vorzugsweise einen Winkel von 90° aufweist. Der Winkeltrieb übersetzt ins Schnelle. Arbeitsseitig ist eine übersetzende Kombination aus Zahnriemen und Zahnrädern vorhanden. Durch diese bevorzugte Ausführungsform bleibt die Umlaufgeschwindigkeit des umlaufenden Zahnriemens beherrschbar.

Es hat sich als sinnvoll erwiesen, acht Arbeitsstellen in einer Sektion zu betreiben. Damit lassen sich beispielsweise 48 oder 72 Systeme bei einem Zylinderdurchmesser der Strickvorrichtung von 30 Zoll realisieren. Werden mehr Systeme benötigt, so wird der Zylinderdurchmesser größer gewählt.

Single-Gestricke neigen zum Verdrehen, was mit den Drehungen des Garnes in Verbindung gebracht wird, jedoch kaum etwas zu tun damit hat. Vielmehr ist dieser negative Effekt vom Zylinderdurchmesser und der Arbeitsstellenzahl abhängig. In diesem Sinne ergäbe sich das beste Gestrick bei nur einem Stricksystem. Daher wird hier empfohlen bei mehr als 72 Systemen auf einen größeren Zylinderdurchmesser zurückzugreifen.

In Figur 14 ist ein erfindungsgemäßes Tragwerk 20 dargestellt. Es besteht aus mehreren Säulen 20.1 die mit Trägern 20.2 verbunden sind. Untereinander sind die Träger 20.2 oben und unten durch je einen Ring 20.3 verbunden. Dieser kann auch aus mehreren Elementen zusammengesetzt sein.

Zwischen die Träger 20.2 werden die einzelnen Sektionen eingeschoben und verschraubt. Die Gesamtheit stellt ein räumliches Tragwerk hoher Steifigkeit dar, was die Konstruktion der Strickmaschine nur minimal beeinflußt. Oberhalb der Ringstruktur wird das Tragwerk 20 durch eine Verkleidung 20.4 abgedeckt.

In Figur 15 ist ein Düsenstock 18 dargestellt, der die Spinndüsen 7 trägt. Der Düsenstock 18 ist mit der Platte 1 sowohl in Richtung parallel zur Platte 1 als auch senkrecht zur Platte 1 einstellbar verbunden. Im Düsenstock 18 befinden sich Zuleitungen für Pressluft. Es sind Ausnehmungen 18.3 vorhanden, zwischen denen der kurze Druckarm 15 läuft. Spinnrohre 8 stecken in den Spinndüsen 7. Diese Bevorzugte Ausführungsform erlaubt die Entnahme des Düsenstockes 18 samt Spinndüsen 7 und Spinnrohren 8, wenn der kurze Druckarm 15 ausgeschwenkt wird.

In Figur 16 ist die Lagerung 19 der Wendeschienen 4, 4.1 dargestellt. In der Platte 1 ruht eine Führungssäule 19.1. In ihr läuft eine Barre 19.2 in welcher schwenkbar, und über die Achse 19.7 verbunden, eine Barre 19.3 gelagert ist. In der Barre 19.3 sind mehrere Wendeschienenträger 19.4 gelagert. Jeder trägt ein Wendeschienenpaar 4, 4.1, das zu einem Faltungsstreckwerksdoppel gehört. Durch diese Gestaltung können die Riemchen 3 leicht montiert werden.

Die Verstellung in der Höhe erfolgt beispielsweise über eine Schraube 19.6 welche gegen eine Druckfeder 19.8 läuft. Die Verstellung im Winkel erfolgt durch Schwenkung um die Achse 19.7, die mit der Barre 19.3 starr verbunden ist. Die Schwenkung wird außerhalb der Seitenwände 1.1 durch einen kalibrierbaren Mechanismus 19.9 eingeleitet. Mit dieser bevorzugten Ausführungsform lassen sich alle Wendeschienen 4, 4.1 präzise in eine gewünschte Position bringen.

Die oben beschriebene Anordnung von Funktionselementen erlaubt die Erzeugung einer besonderen Maschenware, die mit normalen Strickmaschinen nicht erzeugt werden kann. Dazu werden einzelne Faltungsstreckwerksdoppel während des Laufes der Maschine mit musterungsgemäßen Information angesteuert, die auf die Feinheit des erzeugten Fadens beziehungsweise der erzeugten Fäden wirken. Damit eröffnen sich viele Möglichkeiten der Gestaltung.

**Bezugszeichenliste**

| | | | |
|---|---|---|---|
| 1 | Platte | 12.5 | Hülse |
| 1.1 | Seitenwand | 13 | Zahnradstufe |
| 1.1.1 | vordere Wand | 13.2 | Walzenkreis |
| 1.1.2 | Teilwandstück | 14 | Drehpunkt |
| 1.1.3 | Teilwandstück | 14.1 | Fixierpunkt |
| 1.1.4 | Teilwandstück | 14.2 | lösbares Befestigungsmittel |
| 2 | Trocar | 15 | kurzer Druckarm |
| 3,3.1 | Riemchen | 15.1 | Achse des kurzen Druckarms |
| 4 | obere Wendeschiene | 15.2 | Druckzylinder |
| 4.1 | untere Wendeschiene | 16.1 | Saugvorrichtung |
| 4.3 | Maulweite | 16.2 | Blasdüse |
| 5,5.1 | Spann- und Führungsrollen | 17 | Träger |
| 6,6.1 | Druckwalzenpaar | 17.1 | pneumatische Spannvorrichtung |
| 7 | Spinndüse | 18 | Düsenstock |
| 8 | Spinnrohr | 18.3 | Ausnehmung |
| 8.1 | Fontour | 19 | Lagerung |
| 9 | Welle | 19.1 | Führungssäule |
| 9.1 | Zahnriemenrad | 19.2 | Barre |
| 9.2 | garnierter Bezug | 19.3 | Barre |
| 9.3 | Hülse | 19.4 | Wendeschienenträger |
| 9.4 | Kunststoffgleitlager | 19.6 | Schraube |
| 10 | Druckarm der Vorverzugszone | 19.7 | Achse |
| 10.1 | pendelnd gelagerter Rahmen | 19.8 | Druckfeder |
| 10.2 | erstes Füllstück | 19.9 | kalibrierbarer Mechanismus |
| 10.3 | zweites Füllstück | 20 | Tragwerk |
| 10.4 | Nase | 20.1 | Säule |
| 10.5 | Kolben | 20.2 | Träger |
| 11 | Druckmechanismus | 20.3 | Ring |
| 11.1 | Pneumatikzylinder | 20.4 | Verkleidung |
| 11.2 | Hebel | | |
| 12 | langer Druckarm | WI | treibende Walze eines ersten Walzenpaares |
| 12.1 | Seitenwand | | |
| 12.2 | Zylinder | WII | treibende Walze eines zweiten Walzenpaares |
| 12.3 | Druckarmträger | | |
| 12.4 | Zylinderschraube | | |
| WIII | treibende Walze eines dritten Walzenpaares | | |
| W IV | treibende Walze eines Ausgangswalzenpaares | | |
| W1 | getriebene Walze eines ersten Walzenpaares | | |
| W2 | getriebene Walze eines zweiten Walzenpaares | | |
| W3 | getriebene Walze eines dritten Walzenpaares | | |
| W4 | getriebene Walze eines Ausgangswalzenpaares | | |

## Patentansprüche

1. Faltungsstreckwerk für eine Spinnstrickvorrichtung mit zwei Arbeitsstellen, **dadurch gekennzeichnet, dass** es aufeinander folgend umfasst:
- zwei Druckarme (10), die in einer Vorverzugszone jeweils einen pendelnd gelagerten Rahmen (10.1) aufweisen, wobei der pendelnd gelagerte Rahmen (10,1) zwei Walzen (W1, W2) trägt,
- einen langen Druckarm (12) mit einer pendelnd gelagerten Walze W3 eines dritten Walzenpaars (WIII/W3) und einer unteren Wendeschiene (4.1) eines Wendeschienenpaars (4, 4.1) und
- einen kurzen Druckarm (15) mit einer pendelnd gelagerten Walze (W4) eines Ausgangswalzenpaars (WIV, W4).

2. Faltungsstreckwerk gemäß Anspruch 1, **dadurch gekennzeichnet, dass** zwischen dem dritten Walzenpaar (WIII/W3) und dem Wendeschienenpaar (4, 4.1) Spann- und Führungselemente (5.1) und/oder ein Druckwalzenpaar (6/6.1) angeordnet sind.

3. Faltungsstreckwerk gemäß Anspruch 1 oder 2, **dadurch gekennzeichnet, dass** der pendelnd gelagerte Rahmen (10.1) gegen ein Paar treibende Walzen (WI, WII) gepresst wird, wobei insbesondere im pendelnd gelagerten Rahmen (10.1) ein erstes Füllstück (10.2) aufgenommen ist und zwischen den treibenden Walzen (WI, WII) ein zweites Füllstück (10.3) aufgenommen ist, wobei im zweiten Füllstück (10.3) ein Kolben (10.5) eingebettet ist, der gegen den pendelnd gelagerten Rahmen (10.1) oder das erste Füllstück (10.2) eines benachbarten Faltungsstreckwerks drückt.

4. Faltungsstreckwerk gemäß einem der Ansprüche 1 bis 3, **dadurch gekennzeichnet, dass** der lange Druckarm (12) eine pendelnd gelagerte Walze (W3) des dritten Walzenpaars (W3/WIII) aufweist, wobei die Walzen (W3, WIII) so miteinander verbunden sind, dass diese sich gegensinnig mit gleicher Umfangsgeschwindigkeit drehen, wobei insbesondere der Achsabstand der Walzen (W3, WIII) des dritten Walzenpaars kleiner ist als die Summe aus den Radien der Walzen (W3, WIII) des dritten Walzenpaars und der Dicke von über die Walzen (W3, WIII) des dritten Walzenpaars laufenden Riemchen (3, 3.1) und/oder wobei insbesondere die Walzen (W3, WIII) des dritten Walzenpaars aneinander gepresst werden.

5. Faltungsstreckwerk gemäß einem der Ansprüche 2 bis 4, **dadurch gekennzeichnet, dass** die Spann- und Führungselemente (5.1) als Rollen mit Bordscheiben ausgebildet sind, wobei die Riemchen (3.1) an den Bordscheiben geführt werden.

6. Faltungsstreckwerk gemäß einem der Ansprüche 2 bis 4, **dadurch gekennzeichnet, dass** das Druckwalzenpaar (6.1) einen einstellbaren Abstand zu dem Wendeschienenpaar (4.1) aufweist.

7. Faltungsstreckwerk gemäß einem der Ansprüche 1 bis 6, **dadurch gekennzeichnet, dass** zum Schwenken und Verschieben der unteren Wendeschiene (4.1) des Wendeschienenpaars (4, 4.1) ein schwenk- und verschiebbarer Zylinder (12.2) im langen Druckarm (12) aufgenommen ist.

8. Faltungsstreckwerk gemäß einem der Ansprüche 1 bis 7, **dadurch gekennzeichnet, dass** der lange Druckarm (12) in einem Drehpunkt (14) und einem Fixierpunkt (14.1) gelagert ist, wobei der Fixierpunkt (14.1) in der Vorverzugszone liegt.

9. Faltungsstreckwerk gemäß einem der Ansprüche 1 bis 8, **dadurch gekennzeichnet, dass** der kurze Druckarm (15) in axialer Richtung bewegbar gelagert ist.

10. Faltungsstreckwerk gemäß einem der Ansprüche 1 bis 9, **dadurch gekennzeichnet, dass** dem Ausgangswalzenpaar (WIV/W4) eine Saugvorrichtung (16.1) zugeordnet ist, wobei zusätzlich Blasvorrichtungen (16.2) umfasst sein können, die so angeordnet sind, dass ein aus den Blasvorrichtungen (16.2) austretender Gasstrom so gerichtet ist, dass Fasern in Richtung der Saugvorrichtung (16.1) geblasen werden.

11. Faltungsstreckwerk gemäß einem der Ansprüche 4 bis 10, **dadurch gekennzeichnet, dass** ein notwendiger Anspannverzug durch unterschiedliche Durchmesser der treibenden Walzen (WII), gegen die der pendelnd gelagerte Rahmen gepresst wird, und der treibenden Walzen (WIII) des dritten Walzenpaars realisiert wird.

12. Faltungsstreckwerk gemäß einem der Ansprüche 1 bis 11, **dadurch gekennzeichnet, dass** ein Bandleitelement umfasst ist, das einen verdrehgesicherten Trocar (2) umfasst, der ein dem ersten Walzenpaar (W1/WI) der Vorverzugszone zuweisendes Ende mit einem abgeplatteten Querschnitt aufweist.

13. Faltungsstreckwerk gemäß einem der Ansprüche 1 bis 12, **dadurch gekennzeichnet, dass** ein justierbarer Düsenstock (18) umfasst ist, in dem Spinndüsen (7) verschiebbar aufgenommen sind, wobei die Spinndüsen (7) auf einen von dem Ausgangswalzenpaar (WIV/W4) gebildeten Zwickel ausgerichtet sind, wobei insbesondere im Düsenstock (18) eine Ausnehmung aufgenommen ist, in der der kurze Druckarm (15) geführt ist und/oder insbesondere die Spinndüsen (7) und sich an die Spinndüsen (7) anschließende Spinnrohre (8) in einem Winkel von 25 bis 45° auf eine Fontour zulaufen.

14. Faltungsstreckwcrk gemäß einem der Ansprüche 1 bis 13, **dadurch gekennzeichnet, dass** die obere Wendeschiene (4) des Wendeschienenpaars (4/4.1) über einen Wendeschienenträger (19.4) mit einer Barre (19.3) und einer Achse (19.8) schwenkbar in einer zweiten Barre (19.2) gelagert ist, wobei insbesondere die zweite Barre (19.2) höhenverstellbar mit einem Gehäuse der Spinnstrickvorrichtung verbunden ist.

15. Spinnstrickvorrichtung mit mindestens zwei Faltungsstreckwerken gemäß einem der Ansprüche 1 bis 14, **dadurch gekennzeichnet, dass** mehrere Faltungsstreckwerksdoppel zu einer Sektion zusammengefasst sind.

## Claims

1. Folding-drawing unit for a spinning-knitting device with two working locations, **characterized in that** it comprises in succession:
- two pressure arms (10), which respectively have an oscillatingly mounted frame (10.1) in a preliminary draft zone, the oscillatingly mounted frame (10.1) carrying two rollers (W1, W2),
- a long pressure arm (12) with an oscillatingly mounted roller W3 of a third pair of rollers (WIII/W3) and a lower reversing rail (4.1) of a pair of reversing rails (4, 4.1) and
- a short pressure arm (15) with an oscillatingly mounted roller (W4) of a pair of delivery rollers (WIV, W4).

2. Folding-drawing unit according to Claim 1, **characterized in that** tensioning and guiding elements (5.1) and/or a pair of pressure rollers (6/6.1) are arranged between the third pair of rollers (WIII/W3) and the pair of reversing rails (4, 4.1).

3. Folding-drawing unit according to Claim 1 or 2, **characterized in that** the oscillatingly mounted frame (10.1) is pressed against a pair of driving rollers (WI, WII), wherein in particular a first filler piece (10.2) is accommodated in the oscillatingly mounted frame (10.1) and a second filler piece (10.3) is accommodated between the driving rollers (WI, WII), a plunger (10.5), which presses against the oscillatingly mounted frame (10.1) or the first filler piece (10.2) of a neighbouring folding-drawing unit, being embedded in the second filler piece (10.3).

4. Folding-drawing unit according to one of Claims 1 to 3, **characterized in that** the long pressure arm (12) has an oscillatingly mounted roller (W3) of the third pair of rollers (W3/WIII), the rollers (W3, WIII) being connected to one another in such a way that they rotate oppositely with the same circumferential speed, wherein in particular the centre-to-centre distance of the rollers (W3, WIII) of the third pair of rollers is less than the sum of the radii of the rollers (W3, WIII) of the third pair of rollers and the thickness of tapes (3, 3.1) running over the rollers (W3, WIII) of the third pair of rollers and/or wherein in particular the rollers (W3, WIII) of the third pair of rollers are pressed against one another.

5. Folding-drawing unit according to one of Claims 2 to 4, **characterized in that** the tensioning and guiding elements (5.1) are formed as rollers with flanged wheels, the tapes (3.1) being guided on the flanged wheels.

6. Folding-drawing unit according to one of Claims 2 to 4, **characterized in that** the pair of pressure rollers (6.1) is at a distance from the pair of reversing rails (4.1) that can be set.

7. Folding-drawing unit according to one of Claims 1 to 6, **characterized in that**, for pivoting and displacing the lower reversing rail (4.1) of the pair of reversing rails (4, 4.1), a pivotable and displaceable cylinder (12.2) is accommodated in the long pressure arm (12).

8. Folding-drawing unit according to one of Claims 1 to 7, **characterized in that** the long pressure arm (12) is mounted in a pivoting point (14) and a fixing point (14.1), the fixing point (14.1) lying in the preliminary draft zone.

9. Folding-drawing unit according to one of Claims 1 to 8, **characterized in that** the short pressure arm (15) is mounted movably in the axial direction.

10. Folding-drawing unit according to one of Claims 1 to 9, **characterized in that** the pair of delivery rollers (WIV/W4) is assigned a sucking device (16.1), it additionally being possible for it to comprise blowing devices (16.2), which are arranged such that a stream of gas leaving the blowing devices (16.2) is directed such that fibres are blown in the direction of the sucking device (16.1).

11. Folding-drawing unit according to one of Claims 4 to 10, **characterized in that** a necessary tensioning draft is realized by different diameters of the driving rollers (WII) against which the oscillatingly mounted frame is pressed and the driving rollers (WIII) of the third pair of rollers.

12. Folding-drawing unit according to one of Claims 1 to 11, **characterized in that** it comprises a sliver directing element, which comprises a trocar (2), which is secured against twisting and has an end with a flattened cross section towards the first pair of rollers (WI/WI) of the preliminary draft zone.

13. Folding-drawing unit according to one of Claims 1 to 12, **characterized in that** it comprises an adjustable nozzle assembly (18), in which spinning nozzles (7) are displaceably accommodated, the spinning nozzles (7) being aligned with an interstice formed by the pair of delivery rollers (WIV/W4), wherein in particular a clearance in which the short pressure arm (15) is guided is accommodated in the nozzle assembly (18) and/or in particular the spinning nozzles (7) and spinning tubes (8) following the spinning nozzles (7) taper towards a knitting head at an angle of 25 to 45°.

14. Folding-drawing unit according to one of Claims 1 to 13, **characterized in that** the upper reversing rail (4) of the pair of reversing rails (4/4.1) is mounted by way of a reversing rail carrier (19.4) with a bar (19.3) and a spindle (19.8) pivotably in a second bar (19.2), wherein in particular the second bar (19.2) is connected adjustably in height to a housing of the spinning-knitting device.

15. Spinning-knitting device with at least two folding-drawing units according to one of Claims 1 to 14, **characterized in that** a number of duplex folding-drawing units are combined to form a section.

## Revendications

1. Banc d'étirage plieur pour un métier circulaire avec deux positions de travail, **caractérisé en ce qu'**il comprend successivement:
- deux bras de pression (10), qui présentent chacun un cadre (10.1) monté de façon oscillante dans une zone d'étirage préparatoire, dans lequel le cadre (10.1) monté de façon oscillante porte deux rouleaux (W1, W2),
- un long bras de pression (12) avec un rouleau monté de façon oscillante (W3) d'une troisième paire de rouleaux (WIII/W3) et avec une baguette d'inversion inférieure (4.1) d'une paire de baguettes d'inversion (4, 4.1), et
- un court bras de pression (15) avec un rouleau monté de façon oscillante (W4) d'une paire de rouleaux de sortie (WIV/W4).

2. Banc d'étirage plieur selon la revendication 1, **caractérisé en ce que** des éléments de serrage et de guidage (5.1) et/ou une paire de rouleaux de pression (6/6.1) sont disposés entre la troisième paire de rouleaux (WIII/W3) et la paire de baguettes d'inversion (4, 4.1).

3. Banc d'étirage plieur selon la revendication 1 ou 2, **caractérisé en ce que** le cadre (10.1) monté de façon oscillante est pressé contre une paire de rouleaux entraîneurs (WI, WII), dans lequel une première pièce de remplissage (10.2) est logée en particulier dans le cadre (10.1) monté de façon oscillante et une deuxième pièce de remplissage (10.3) est logée entre les rouleaux entraîneurs (WI, WII), dans lequel un piston (10.5) est intégré dans la deuxième pièce de remplissage (10.3), et presse contre le cadre (10.1) monté de façon oscillante ou contre la première pièce de remplissage (10.2) d'un banc d'étirage plieur voisin.

4. Banc d'étirage plieur selon l'une quelconque des revendications 1 à 3, **caractérisé en ce que** le long bras de pression (12) présente un rouleau monté de façon oscillante (W3) de la troisième paire de rouleaux (W3/WIII), dans lequel les rouleaux (W3, WIII) sont reliés l'un à l'autre de telle manière que ceux-ci tournent en sens contraire avec la même vitesse périphérique, dans lequel en particulier la distance des axes des rouleaux (W3, WIII) de la troisième paire de rouleaux est plus petite que la somme des rayons des rouleaux (W3, WIII) de la troisième paire de rouleaux et de l'épaisseur de lanières (3, 3.1) circulant sur les rouleaux (W3, WIII) de la troisième paire de rouleaux et/ou dans lequel en particulier les rouleaux (W3, WIII) de la troisième paire de rouleaux sont pressés l'un contre l'autre.

5. Banc d'étirage plieur selon l'une quelconque des revendications 2 à 4, **caractérisé en ce que** les éléments de serrage et de guidage (5.1) sont formés par des rouleaux avec des rebords, dans lequel les lanières (3.1) sont guidées sur les rebords.

6. Banc d'étirage plieur selon l'une quelconque des revendications 2 à 4, **caractérisé en ce que** la paire de rouleaux de pression (6.1) présente une distance réglable par rapport à la paire de baguettes d'inversion (4.1).

7. Banc d'étirage plieur selon l'une quelconque des revendications 1 à 6, **caractérisé en ce qu'**un cylindre pivotant et coulissant (12.2) est logé dans le long bras de pression (12) pour le pivotement et le glissement de la baguette d'inversion inférieure (4.1) de la paire de baguettes d'inversion (4, 4.1).

8. Banc d'étirage plieur selon l'une quelconque des revendications 1 à 7, **caractérisé en ce que** le long bras de pression (12) est supporté en un point de rotation (14) et en un point de fixation (14.1), dans lequel le point de fixation (14.1) est situé dans la zone d'étirage préparatoire.

9. Banc d'étirage plieur selon l'une quelconque des revendications 1 à 8, **caractérisé en ce que** le court bras de pression (15) est supporté de façon déplaçable en direction axiale.

10. Banc d'étirage plieur selon l'une quelconque des revendications 1 à 9, **caractérisé en ce qu'**un dispositif d'aspiration (16.1) est associé à la paire de rouleaux de sortie (WIV/W4), dans lequel il peut en plus être compris des dispositifs de soufflage (16.2), qui sont disposés de telle manière qu'un courant de gaz sortant des dispositifs de soufflage (16.2) soit orienté de telle façon que des fibres soient soufflées en direction du dispositif d'aspiration (16.1).

11. Banc d'étirage plieur selon l'une quelconque des revendications 4 à 10, **caractérisé en ce qu'**un étirage d'allongement nécessaire est réalisé par des diamètres différents des rouleaux entraîneurs (WII), contre lesquels le cadre monté de façon oscillante est pressé, et des rouleaux entraîneurs (WIII) de la troisième paire de rouleaux.

12. Banc d'étirage plieur selon l'une quelconque des revendications 1 à 11, **caractérisé en ce qu'**il comprend un élément de guidage de bande, qui comprend un trocart calé en rotation (2), qui présente une extrémité avec une section transversale aplatie pointant vers la première paire de rouleaux (W1/WI) de la zone d'étirage préalable.

13. Banc d'étirage plieur selon l'une quelconque des revendications 1 à 12, **caractérisé en ce qu'**il comprend une barre de filières (18), dans laquelle des filières (7) sont installées de façon déplaçable, dans lequel les filières (7) sont orientées vers un angle rentrant formé par la paire de rouleaux de sortie (WIV/W4), dans lequel un évidement est en particulier situé dans la barre de filières (18), dans lequel le court bras de pression (15) est guidé et/ou en particulier les filières (7) et des tubes de filage (8) se raccordant aux filières (7) sont dirigés vers une fonture sous un angle de 25 à 45°.

14. Banc d'étirage plieur selon l'une quelconque des revendications 1 à 13, **caractérisé en ce que** la baguette d'inversion supérieure (4) de la paire de baguettes d'inversion (4, 4.1) est montée dans une deuxième platine de formage de façon pivotante au moyen d'un support de baguettes d'inversion (19.4) avec une platine de formage (19.3) et un axe (19.8), dans lequel en particulier la deuxième platine de formage (19.2) est assemblée de façon réglable en hauteur à un boîtier du métier circulaire.

15. Métier circulaire avec au moins deux bancs d'étirage plieurs selon l'une quelconque des revendications 1 à 14, **caractérisé en ce que** plusieurs doubles bancs d'étirage plieurs sont rassemblés en une section.
